# EUROPÄISCHE PATENTSCHRIFT

(11) **EP 0 755 795 B1**
(45) Veröffentlichungstag und Bekanntmachung des Hinweises auf die Patenterteilung: **26.07.2006**
(21) Anmeldenummer: 96810248.3
(22) Anmeldetag: 19.04.1996
(51) Int. Cl.: B41J 2/175

(54) **Vorrichtung und Verfahren zum Einfüllen von Flüssigkeit in einen Behälter**
Apparatus and method for filling a liquid in a container
Dispositif et méthode de remplissage de liquide dans un récipient

(30) Priorität: 25.07.1995 DE 29512003 U
(43) Veröffentlichungstag der Anmeldung: 29.01.1997
(73) Patentinhaber: Pelikan Hardcopy Production AG, 8132 Egg (CH)
(72) Erfinder: Moser, Markus, 8604 Volketswil (CH); Betschon, Luzius, 8610 Uster (CH)
(74) Vertreter: Clerc, Natalia

(56) Entgegenhaltungen:
- EP-A- 0 567 308
- EP-A- 0 611 656
- EP-A- 0 645 243
- WO-A-94/11194
- WO-A-95/18049

## Beschreibung

Aus dem DE-GM 295 02 908 ist eine Vorrichtung zum Nachfüllen von Tinte in einen Druckkopf eines Ink-Jet-Printers bekannt. Sie umfasst zwei nebeneinander angeordnete Zylinder. Der eine enthält Tinte, der andere einen Kolben und wirkt beim Befüllen als Saugpumpe. Von den Zylindern stehen Hohlnadeln ab, die in den Behälter des Druckkopfs eingesteckt werden. Die Spitzen der Hohlnadeln sind durch Zapfen geschützt, welche vor dem Gebrauch abgezogen werden.

Der vorliegenden Erfindung liegt die Aufgabe zugrunde, diese Vorrichtung zu verbessern. Diese Aufgabe wird durch die Merkmalskombination der Ansprüche gelöst.

In der EP-510 854A ist ein Behälter für Flüssigkeiten beschrieben. Der Behälter ist oben durch einen Kragen und einen Bund abgeschlossen. Auf den Behälterhals ist ein Deckel aufgeschraubt, an dem zentrisch ein zylindrisch-konischer Fortsatz mit einer Längsbohrung nach unten absteht. Dieser Fortsatz durchbricht beim Aufschrauben des Deckels den Bund. Auf der Aussenseite mündet die Längsbohrung in einen Zapfen, in welchem sie konisch erweitert ist. Der Zapfen ist aussen konisch. Zum Einfüllen der Flüssigkeit aus dem Behälter in eine Spritze wird die Mündung der Spritze ohne Nadel in die konische Bohrung eingesteckt. Zum Auffüllen des Behälters wird eine Ampulle an der konischen Aussenfläche des Zapfens angedockt.

Nachfolgend wird ein Ausführungsbeispiel der Erfindung anhand der Zeichnungen erläutert. Darin zeigt:
Figuren 1 und 2 eine erste Ausführungsform, und
Figuren 3 bis 6 eine zweite Ausführungsform.

Die Vorrichtung nach Figuren 1 und 2 umfasst einen Zylinder 1, der nur zu einem Bruchteil, d.h. zu weniger als der Hälfte mit Tinte 2 gefüllt ist. Im Ausgangszustand (Figur 1) befindet sich unmittelbar oberhalb der Tinte 2 ein Kolben 3 mit einer Kolbenstange 4, die am freien Ende einen Griffkopf 5 aufweist. Am unteren Ende ist am Zylinder 1 eine Hohlnadel 6 angebracht mit einem Dichtring 7.

Zum Nachfüllen des Druckkopfs 10 werden zunächst dessen Düsenöffnungen 11 mit einer Dichtkappe 12 luftdicht verschlossen. Durch eine Oeffnung im Deckel 13 des Druckkopfs 10 wird die Hohlnadel 6 bis zur abdichtenden Anlage des Dichtrings 7 am Deckel 13 eingesteckt. Anschliessend wird der Kolben 3 in die Position nach Figur 2 hochgezogen. Dabei wird ein Teil der Luft im Druckkopf 10 durch die Tinte hindurch abgesaugt. Beim Loslassen des Griffkopfs 5 wird nun die Tinte 2 in den Druckkopf 10 durch den darin herrschenden Unterdruck eingesaugt. Um das Einfliessen der Tinte 2 zu erleichtern kann der Zylinder 1 benachbart seinem oberen Ende eine Luftzufuhröffnung 8 haben. Durch diese strömt Luft ein, sobald der Kolben 3 seine in Fig. 2 dargestellte obere Endstellung erreicht hat.

Die beschriebene Vorrichtung ist erheblich einfacher als jene gemäss dem eingangs erwähnten DE-GM 295 02 908 und erfordert bloss eine einzige Oeffnung im Deckel 13 des Druckkopfs 10, welche üblicherweise ohnehin vorhanden ist. Es hat sich gezeigt, dass durch das Einsaugen der Tinte unter Vakuum in den Schaumkörper 32 dieser erheblich effizienter gefüllt und ein Absinken der Füllkapazität nach mehreren Füllungen vermieden werden kann. Dies wird darauf zurückgeführt, dass durch den Unterdruck die Luft in den luftgefüllten Poren des Schaumkörpers 32 abgesaugt wird.

Die Ausführungsform nach Figuren 3 bis 6 unterscheidet sich hauptsächlich dadurch von jener nach Figuren 1 und 2, dass im Lieferzustand auf das freie Ende der Hohlnadel 6 ein Zapfen 20 aufgesteckt ist, welcher beim Einstecken der Hohlnadel 6 durch den Deckel 13 des Druckkopfs 10 durchstochen wird. Der Zapfen 20 wird in einer koaxial zur Oeffnung 21 im Deckel 13 angeordneten konischen Ansenkung 22 zentriert. Durch diese Ausbildung wird erreicht, dass der Zapfen 20 vor dem Einstecken der Nadel 6 nicht entfernt werden muss! Damit kann bei einem allfälligen Ueberdruck der Tinte 2 im Zylinder 1 keine Tinte aus der Nadel 6 in die Umgebung spritzen.

Diese Ausführungsform eignet sich auch zum Befüllen des Druckkopfs mit Druck, wo also der Kolben 3 nicht zuerst hochgezogen, sondern hinunter gedrückt wird. Dies setzt voraus, dass der Druckkopf nicht luftdicht ist. Der Zapfen 20 dient gleichzeitig als Anschlag beim Einstecken der Nadel 6, damit diese auf die optimale Höhe innerhalb des Druckkopfs 10 eindringt.

Die beschriebene Vorrichtung eignet sich auch zum Befüllen anderer Behälter mit Flüssigkeit, z.B. im Medizinalbereich.

## Patentansprüche

1. Vorrichtung zum Einfüllen einer Flüssigkeit in einen Behälter (10), insbesondere von Tinte in einen Druckkopf eines Ink-Jet-Printers, umfassend einen die Flüssigkeit (2) enthaltenden Zylinder (1), von welchem eine Hohlnadel (6) absteht, **dadurch gekennzeichnet, dass** die Vorrichtung ferner ein Abdichtelement (7,20) umfasst, welches bei in den Behälter (10) eingesteckter Hohlnadel (6) gegen eine Behälterwand (13) abdichtet.

2. Vorrichtung nach Anspruch 1, wobei das Abdichtelement ein Dichtring (7) ist, mit welchem die Hohlnadel (6) versehen ist.

3. Vorrichtung nach Anspruch 1, wobei das Abdichtelement durch einen Zapfen (20) gebildet ist, der im Lieferzustand auf die Hohlnadel abdichtend aufgesteckt ist und beim Eindringen der Hohlnadel (6) in den Behälter (10) von dieser durchstochen wird.

4. Vorrichtung nach einem der Ansprüche 1 bis 3, wobei der Zylinder (1) oberhalb der Flüssigkeit (2) einen Kolben (3) mit Kolbenstange (4) enthält, welche am freien Ende einen Griff (5) aufweist.

5. Vorrichtung nach Anspruch 4, wobei die Flüssigkeit (2) nur einen Bruchteil des Zylinders (1) füllt, so dass der Kolben (3) beim Befüllen des Behälters (10) zunächst gezogen werden kann, um Luft aus dem Behälter (10) durch die Flüssigkeit hindurch abzusaugen.

6. Vorrichtung nach Anspruch 5, wobei der Zylinder (1) benachbart seinem der Hohlnadel (6) gegenüberliegenden Ende eine Luftzufuhröffnung (8) aufweist.

7. Verfahren zum Einfüllen von Tinte in einen Druckkopf (10) eines Ink-Jet-Printers mittels einer Vorrichtung gemäss einem der Ansprüche 1 bis 6, welche einen Tinte enthaltenden Zylinder (1), eine vom Zylinder (1) abstehende Hohlnadel (6) und einen im Zylinder (1) verschiebbaren Kolben (3) aufweist, wobei Düsenöffnungen (11) des Druckkopfes (10) luftdicht verschlossen werden, die Hohlnadel (6) durch eine Öffnung eines Deckels (13) des Druckkopfes (19) bis zur dichtenden Anlage eines Dichtrings (7) am Deckel (13) eingesteckt wird, der Kolben (3) hochgezogen wird, um einen Teil der Luft im Druckkopf (10) durch die Tinte hindurch abzusaugen, und der Kolben (3) losgelassen wird, so dass Tinte in den Druckkopf (10) eingesaugt wird.

## Claims

1. Apparatus for putting liquid into a container (10), in particular ink into a print head of an inkjet printer, comprising a cylinder (1) which contains the liquid (2), from which a hollow needle (6) protrudes, **characterized in that** the apparatus also comprises a sealing element (7, 20) which, when the hollow needle (6) is stuck into the container (10), seals off with respect to a container wall (13).

2. Apparatus according to Claim 1, the sealing element being a sealing ring (7) with which the hollow needle (6) is provided.

3. Apparatus according to Claim 1, the sealing element being formed by a pin (20) which, in the delivered state, is put onto the hollow needle in a sealing manner and, when the hollow needle (6) penetrates the container (10), is pierced by the said hollow needle.

4. Apparatus according to one of Claims 1 to 3, the cylinder (1) containing a piston (3) above the liquid (2) and having a piston rod (4) which has a handle (5) at the free end.

5. Apparatus according to Claim 4, the liquid (2) filling only a fraction of the cylinder (1), so that the piston (3) can initially be withdrawn when filling the container (10), in order to extract air from the container (10) through the liquid.

6. Apparatus according to Claim 5, the cylinder (1) having an air feed opening (8) adjacent to its end opposite the hollow needle (6).

7. Method for putting ink into a print head (10) of an inkjet printer by means of an apparatus according to one of Claims 1 to 6, which comprises a cylinder (1) containing ink, a hollow needle (6) protruding from the cylinder (1) and a piston (3) that can be displaced in the cylinder (1), wherein nozzle openings (11) of the print head (10) are closed in an airtight manner, the hollow needle (6) is stuck through an opening in a cover (13) of the print head (19) until there is sealing contact with a sealing ring (7) on the cover (13), the piston (3) is drawn up in order to extract some of the air in the print head (10) through the ink, and the piston (3) is released, so that ink is sucked into the print head (10).

## Revendications

1. Dispositif servant au remplissage d'un liquide dans un récipient (10), particulièrement de l'encre dans une tête d'impression d'une imprimante à jet d'encre, comprenant un cylindre (1) contenant le liquide (2), duquel ressort une aiguille creuse (6), **caractérisé en ce que** le dispositif comprend en plus en élément d'étanchéité (7, 20), lequel réalise l'étanchéité, au niveau de la paroi du récipient (13), de l'aiguille creuse (6) introduite dans le récipient (10).

2. Dispositif selon la revendication 1, l'élément d'étanchéité étant une bague d'étanchéité (7) dont est pourvue l'aiguille creuse (6).

3. Dispositif selon la revendication 1, l'élément d'étanchéité étant formé par un tenon (20), lequel est inséré de façon étanche sur l'aiguille creuse à l'état livré et qui est transpercé par l'aiguille creuse (6) lors de la pénétration de celle-ci dans le récipient (10).

4. Dispositif selon l'une des revendications 1 à 3, le cylindre (1) contenant un piston (3) au dessus du liquide (2) équipé d'une tige de piston (4), laquelle possède une poignée (5) au niveau de son extrémité libre.

5. Dispositif selon la revendication 4, le liquide (2) ne remplissant qu'une partie du cylindre (1), de sorte que le cylindre (3) puisse d'abord être tiré lors du remplissage du récipient (10), afin d'aspirer l'air du récipient (10) à travers le liquide.

6. Dispositif selon la revendication 5, le cylindre (1) possédant une ouverture d'amenée d'air (8) qui est contigüe à son extrémité opposée à l'aiguille creuse (6).

7. Procédé de remplissage d'encre dans une tête d'impression (10) d'une imprimante à jet d'encre au moyen d'un dispositif selon l'une des revendications 1 à 6, lequel possède un cylindre (1) contenant de l'encre, une aiguille creuse (6) ressortant du cylindre (1) et un piston (3) coulissant à l'intérieur du cylindre (1), des ouvertures de buses (11) de la tête d'impression (10) étant fermées hermétiquement, l'aiguille creuse (6) étant introduite à travers une ouverture d'un couvercle (13) de la tête d'impression (19) jusqu'au revêtement d'étanchéité d'une bague d'étanchéité (7) sur le couvercle (13), le piston (3) étant tiré vers le haut afin d'aspirer une partie de l'air dans la tête d'impression (10) à travers l'encre et le piston (3) étant relâché de façon à ce que l'encre soit aspirée dans la tête d'impression (10).
